# EUROPÄISCHE PATENTANMELDUNG

(11) **EP 4 684 919 A1**
(43) Veröffentlichungstag der Anmeldung: **28.01.2026**
(21) Anmeldenummer: 24190302.0
(22) Anmeldetag: 23.07.2024
(51) Int. Cl.: B25D 17/00, B25D 17/24

(54) **WERKZEUGMASCHINE MIT VORSTEHENDER BAUGRUPPE**

(71) Anmelder: Hilti Aktiengesellschaft, 9494 Schaan (LI)
(72) Erfinder: Schmid, Tobias, 86875 Emmenhausen (DE); Nagel, Benedikt, 86911 Dießen am Ammersee (DE)
(74) Vertreter: Hilti Aktiengesellschaft Corporate Intellectual Property

(57) **Zusammenfassung**

Werkzeugmaschine (1), insbesondere ein Bohrhammer oder Meisselhammer, mit einem einen Griffbereich (7) aufweisenden Gehäuse (5), und einer eine Schlagwerkeinrichtung (11) und eine Antriebseinrichtung (13) umfassenden Baugruppe (9), wobei die Baugruppe (9) zumindest teilweise innerhalb des Gehäuses (5) angeordnet ist und gegenüber dem Gehäuse (5) bewegbar angeordnet ist, wobei die Schlagwerkeinrichtung (11) eine eine Längsrichtung definierende Schlagachse (19) aufweist, wobei die Baugruppe (9) bereichsweise aus dem Gehäuse (5) vorsteht.

## Beschreibung

Die Erfindung betrifft eine Werkzeugmaschine, insbesondere einen Bohrhammer oder Meisselhammer, gemäss dem Oberbegriff des Anspruchs 1. Ein solche Werkzeugmaschine ist ausgestattet mit einem einen Griffbereich aufweisenden Gehäuse, und einer eine Schlagwerkeinrichtung und eine Antriebseinrichtung umfassenden Baugruppe, wobei die Baugruppe zumindest teilweise innerhalb des Gehäuses angeordnet ist und gegenüber dem Gehäuse bewegbar angeordnet ist, wobei die Schlagwerkeinrichtung eine eine Längsrichtung definierende Schlagachse aufweist.

EP4331774 A1 beschreibt eine Werkzeugmaschine, insbesondere einen Bohrhammer oder Meisselhammer, mit einem einen Griffbereich aufweisenden Gehäuse und einer eine Schlagwerkeinrichtung und eine Antriebseinrichtung umfassenden Baugruppe, wobei die Baugruppe innerhalb des Gehäuses angeordnet ist und gegenüber dem Gehäuse bewegbar angeordnet ist.

Aufgabe der Erfindung ist es, eine Werkzeugmaschine mit beweglicher Baugruppe anzugeben, wobei die Werkzeugmaschine bei besonders geringem Herstellungsaufwand besonders kompakt und/oder gut handhabbar ist, insbesondere in enger Umgebung.

Die Aufgabe wird erfindungsgemäss durch eine Werkzeugmaschine mit den Merkmalen des Anspruchs 1 gelöst. Bevorzugte Ausführungsformen sind in den abhängigen Ansprüchen angegeben.

Eine erfindungsgemässe Werkzeugmaschine ist dadurch gekennzeichnet, dass die Baugruppe bereichsweise aus dem Gehäuse vorsteht.

Ein Grundgedanke der Erfindung kann in einem offenen Gehäusedesign gesehen werden. Die Erfindung hat erkannt, dass ein geschachteltes Design, bei dem die Baugruppe gedämpft beweglich innerhalb des Gehäuses angeordnet ist, regelmässig eine vergleichsweisse grosse Spaltweite zwischen dem Gehäuse und der darin angeordneten Baugruppe erfordert, um die entstehenden Relativbewegungen aufnehmen und dämpfen zu können, und dass dies wiederum vergleichsweise voluminöse Gehäusedimensionen erforderlich macht.

Hier setzt die Erfindung an und sieht vor, die Baugruppe bereichsweise vorstehend am Gehäuse zu konfigurieren, so dass ein Teil der Baugruppe, vorzugsweise ein Teil der Antriebseinrichtung, frei schwingend aus dem Gehäuse vorsteht und sich dort ohne Einhausung in drei Raumrichtungen bewegen kann (3D Bewegung). Dies wiederum erlaubt es, die Werkzeugmaschine in dieser Region besonders schlank zu gestalten, was zu einer besonders kompakten Bauweise und/oder guten Handhabbarkeit führen kann.

Sofern nicht anders angegeben sollen sämtliche Angaben in dieser Beschreibung vorzugsweise für eine Ruheposition der Werkzeugmaschine gelten, in der diese nicht in Betrieb ist.

Wie bereits erwähnt ist es besonders bevorzugt, dass die Antriebseinrichtung der Baugruppe zumindest bereichsweise, vorzugsweise - nur - bereichsweise, aus dem Gehäuse vorsteht. Dies erlaubt es, die Abmessungen der Werkzeugmaschine in konstruktiv besonders einfacher Art und Weise weiter zu reduzieren.

Insbesondere kann vorgesehen sein, dass die Baugruppe, besonders bevorzugt die Antriebseinrichtung der Baugruppe, zumindest bereichsweise, vorzugsweise - nur - bereichsweise, in einer senkrecht zur Längsrichtung verlaufenden Hochrichtung aus dem Gehäuse vorsteht, wobei die Hochrichtung vorzugsweise dadurch definiert ist, dass die Abtriebsachse der Antriebseinrichtung in Hochrichtung verläuft. Dies kann in konstruktiver Hinsicht vorteilhaft sein.

Besonders bevorzugt ist es, dass die Baugruppe in Hochrichtung Y mindestens 1 cm, vorzugsweise mindestens 5 cm oder mindestens 10 cm, aus dem Gehäuse vorsteht. Ein typischer Überstand in Hochrichtung Y kann im Bereich 1 cm bis 20 cm liegen.

Insbesondere kann die Antriebseinrichtung ein Elektromotor sein.

Die Erfindung wird nachfolgend anhand bevorzugter Ausführungsbeispiele näher erläutert, die schematisch in den beiliegenden Figuren dargestellt sind, wobei einzelne Merkmale der nachfolgend beschriebenen Ausführungsbeispiele im Rahmen der Erfindung grundsätzlich einzeln oder in beliebiger Kombination realisiert werden können. In den Figuren zeigen schematisch:
- Fig. 1: eine vereinfachte seitliche Schnittansicht einer ersten Ausführungsform einer Werkzeugmaschine in Ruheposition der Werkzeugmaschine;
- Fig. 2: eine Schnittansicht der Werkzeugmaschine gemäß Fig. 1 mit Schnittebene senkrecht zur Hochrichtung, in Ruheposition der Werkzeugmaschine.

Die Figuren zeigen eine erste Ausführungsform einer Werkzeugmaschine 1, die vorliegend als Bohrhammer bzw. Kombihammer ausgeführt ist, bei einer alternativen Ausführung beispielsweise auch als Meisselhammer oder dergleichen ausgeführt sein kann.

Die Werkzeugmaschine 1 ist vorliegend als kabellose Werkzeugmaschine mit einem Akkumulator 3 ausgeführt, kann bei einer alternativen Ausführung aber auch für einen Netzbetrieb vorgesehen sein.

Die Werkzeugmaschine 1 ist hier in einer Winkelbauweise ausgeführt und weist ein Gehäuse 5 auf, welches einen hinteren, von einem Anwender greifbaren Griffbereich 7 in einer D-Form aufweist. Das Gehäuse 5, welches ein- oder mehrteilig ausgeführt sein kann, ist vorliegend in Längsrichtung Z geteilt und in sogenannter Topfbauweise ausgeführt. Alternativ hierzu kann das Gehäuse 5 auch insbesondere zwei in Querrichtung X miteinander verbindbare Gehäusehälften aufweisen und in sogenannter Schalenbauweise ausgeführt sein.

Innerhalb des Gehäuses 5 ist eine Baugruppe 9 angeordnet, die eine in herkömmlicher Weise ausgeführte Schlagwerkeinrichtung 11 und eine als Elektromotor ausgeführte Antriebseinrichtung 13, die zum Antrieb der Schlagwerkeinrichtung 11 ausgeführt ist, aufweist. Die Baugruppe 9 ist vorliegend L-förmig ausgeführt. Die Antriebseinrichtung weist eine Abtriebswelle auf, welche sich entlang einer Abtriebsachse 99 erstreckt, und welche die Schlagwerkeinrichtung 11 antreibt.

Die Werkzeugmaschine 1, insbesondere deren Schlagwerkeinrichtung 11, weist in herkömmlich bekannter Weise eine Werkzeugaufnahme auf, über welche ein Werkzeug 17, beispielsweise ein Meißel oder dergleichen, mit der Schlagwerkeinrichtung 11 lösbar wirkverbindbar ist. Mittels der Baugruppe 9 ist vorliegend ein Meisselbetrieb möglich, wobei im Meisselbetrieb ein in der Schlagwerkeinrichtung 11 aufgenommenes Werkzeug 17 oszillierend in Richtung einer Schlagachse 19 vor und zurück bewegt wird. In einem Hammerbohrbetrieb vollführt das Werkzeug 17 zusätzlich eine drehende Bewegung um die Schlagachse 19.

In den Figuren sind weiterhin eine Längsrichtung Z, eine Hochrichtung Y und eine Querrichtung X gezeigt. X, Y und Z sind Achsen eines kartesischen Koordinatensystems und stehen jeweils senkrecht aufeinander. Die Längsrichtung Z ist ohne Einwirken einer äußeren Kraft deckungsgleich mit der Schlagachse 19, die durch eine Mittelachse des in der Werkzeugaufnahme aufgenommen Werkzeugs 17 bzw. der Werkzeugaufnahme definiert ist. Die Hochrichtung Y ist ohne Einwirken einer äußeren Kraft parallel zur der Abtriebsachse 99.

Die Baugruppe 9 kann ein separates Innengehäuse 21 aufweisen, welches insbesondere die Schlagwerkeinrichtung 11 und die Antriebseinrichtung 13 einhaust bzw. innerhalb dessen die Schlagwerkeinrichtung 11 und die Antriebseinrichtung 13 insbesondere nahezu vollständig oder vollständig angeordnet sind.

Beispielhaft ist eine vordere Entkopplungsvorrichtung 23 und eine hintere Entkopplungsvorrichtung 25 gezeigt, welche grundsätzlich mit einer Entkopplungseinrichtung oder mehreren Entkopplungseinrichtungen ausgeführt sein können. In der gezeigten Ausführung ist die vordere Entkopplungsvorrichtung 23 in Längsrichtung Z vor der hinteren Entkopplungsvorrichtung 25 angeordnet, d. h. näher an der Werkzeugaufnahme und in einem dem hinteren Griffbereich 7 abgewandten Bereich.

Beispielhaft ist ein vorderer Griffbereich 27 bzw. seitlicher Handgriff ersichtlich, der vorliegend lösbar im Bereich der vorderen Entkopplungsvorrichtung 23 beispielsweise mittels eines Spannbandes mit dem Gehäuse 5 in Wirkverbindung bringbar ist. Vorliegend erstreckt sich der vordere Griffbereich 27 im Wesentlichen in Querrichtung X, ist aber insbesondere stufenlos in Umfangsrichtung zur Längsrichtung Z verstellbar an dem Gehäuse 5 anordenbar.

Die Baugruppe 9 ist sowohl über die vordere Entkopplungsvorrichtung 23 als auch über die hintere Entkopplungsvorrichtung 25 gegenüber dem Gehäuse 5 gelagert, wobei die Baugruppe 9 gegenüber dem Gehäuse 5 sowohl im Bereich der vorderen Entkopplungsvorrichtung 23 als auch im Bereich der hinteren Entkopplungsvorrichtung 25 sowohl in Längsrichtung Z, in Querrichtung X als auch in Hochrichtung Y verlagerbar ist. Die Verlagerungsmöglichkeit s in Längsrichtung Z beträgt beispielsweise maximal etwa 10 mm, kann bei anderen Ausführungen aber auch bis zu 20 mm oder größer sein. Die Verlagerungsmöglichkeit in Querrichtung X und in Hochrichtung Y ist vorliegend im Wesentlichen identisch, wobei die Verlagerungsmöglichkeit s in Längsrichtung Z vorliegend am Lager vorne etwa 7-mal so groß ist, und in einem hinteren, rückwärtigen Bereich 3-4 mal so groß wie die Verlagerungsmöglichkeit in der Querrichtung X und in der Hochrichtung Y.

Zur Definition eines maximalen Bewegungsweges in Querrichtung X, in Hochrichtung Y und in Längsrichtung Z sind vorliegend Anschläge 37 (nämlich 37a, 37b, 37c, 37d, 37e, 37f, 37g) vorgesehen, die jeweils eine definierte Endposition der Baugruppe 9 gegenüber dem Gehäuse 5 definieren. Die Anzahl und Position der Anschläge 37 ist grundsätzlich frei wählbar, wobei vorzugsweise für jede Richtung X, Y und Z beidseits der Baugruppe 9 jeweils wenigstens ein, insbesondere auch zwei Anschläge 37 vorgesehen sind.

Die Baugruppe 9 ist in den Figuren in der Ruheposition gezeigt, in der die Werkzeugmaschine 1 nicht betrieben wird bzw. in der die Baugruppe 9 in der vorderen Endposition in Anlage an einem vorderen Anschlag 37a ist. Im dargestellten Ausführungsbeispiel ist ein erster seitlicher Anschlag 37d und ein zweiter seitlichen Anschlag 37e vorgesehen, welche einen Bewegungsweg der Baugruppe 9 gegenüber dem Gehäuse 5 in Querrichtung X beschränken. Darüber hinaus ist vorliegend ein oberer Anschlag 37f und ein unterer Anschlag 37g vorgesehen, welche einen Bewegungsweg der Baugruppe 9 gegenüber dem Gehäuse 5 in Hochrichtung Y beschränken.

Die hintere Entkopplungsvorrichtung 25 kann zwei erste Entkopplungseinrichtungen 31, 33 und eine zweite Entkopplungseinrichtung 35 aufweisen.

Die zweite Entkopplungseinrichtung 35 der hinteren Entkopplungsvorrichtung 25 weist Federeigenschaften und/oder Dämpfungseigenschaften in der Längsrichtung Z auf und ist hier als Federeinrichtung mit einer Wirkungsachse im Wesentlichen in Längsrichtung Z ausgeführt, wobei die auch eine Wirkung in Y- und/oder X-Richtung gegeben sein kann.

Die hier als zylindrische Schraubenfeder ausgeführte Federeinrichtung drückt die Baugruppe 9 gegenüber dem Gehäuse 5 in die vordere Endposition, in der die Baugruppe 9 an dem vorderen Anschlag 37a anliegt. Es können auch mehrere Federeinrichtungen vorgesehen sein, wobei beispielsweise zwei in Querrichtung X beabstandet zueinander angeordnete Federeinrichtungen vorgesehen sein können.

Die ersten Entkopplungseinrichtungen 31, 33 können im Wesentlichen baugleich ausgeführt sein, wobei die erste Entkopplungseinrichtung 31 auf einer linken Seite der Werkzeugmaschine 1 zwischen der Baugruppe 9 und dem Gehäuse 5 und die erste Entkopplungseinrichtung 33 auf einer rechten Seite der Werkzeugmaschine 1 zwischen der Baugruppe 9 und dem Gehäuse 5 angeordnet ist. Grundsätzlich kann auch nur eine derartige erste Entkopplungseinrichtung 31, 33 vorgesehen sein, die an einer beliebigen Position zwischen der Baugruppe 9 und dem Gehäuse 5 angeordnet ist (Das System kann aber auch ohne Entkopplungseinrichtungen 31, 33 auskommen).

Beispielhaft ist weiterhin eine weitere erste Entkopplungseinrichtung 29 gezeigt, welche in einem in Hochrichtung Y unteren Bereich der Werkzeugmaschine 1 zwischen der Baugruppe 9 und dem Gehäuse 5 angeordnet ist. Die weitere erste Entkopplungseinrichtung 29 ist optional und kann Feder- und/oder Dämpfungseigenschaften gegebenenfalls verbessern.

Wie insbesondere in Figur 1 erkennbar ist, steht die Baugruppe 9 bereichsweise aus dem Gehäuse 5 vor, nämlich an der Unterseite des Gehäuses 5 und in Hochrichtung Y. In der in den Figuren dargestellten Ruheposition der Werkzeugmaschine 1 ist ein Überstand dₚ in Hochrichtung Y gegeben, wobei dieser Überstand dₚ vorzugsweise 1 cm oder mehr beträgt. Insbesondere stehen die Antriebseinrichtung 13 sowie das Innengehäuse 21 im Bereich der Antriebseinrichtung 13 in der Figur 1 gezeigten Ruheposition der Werkzeugmaschine 1 bereichsweise aus dem Gehäuse 5 vor. Somit hängt die Antriebsausrichtung 13, die mit der Schlagwerkeinrichtung 11 wirkverbunden ist, frei schwingend aus dem Gehäuse 5 heraus und kann sich in alle drei Raumrichtungen X, Y, and Z bewegen.

## Patentansprüche

1. Werkzeugmaschine (1), insbesondere ein Bohrhammer oder Meisselhammer, mit einem einen Griffbereich (7) aufweisenden Gehäuse (5), und einer eine Schlagwerkeinrichtung (11) und eine Antriebseinrichtung (13) umfassenden Baugruppe (9), wobei die Baugruppe (9) zumindest teilweise innerhalb des Gehäuses (5) angeordnet ist und gegenüber dem Gehäuse (5) bewegbar angeordnet ist, wobei die Schlagwerkeinrichtung (11) eine eine Längsrichtung (Z) definierende Schlagachse (19) aufweist,
**dadurch gekennzeichnet,**
**dass** die Baugruppe (9) bereichsweise aus dem Gehäuse (5) vorsteht.

2. Werkzeugmaschine nach Anspruch 1,
**dadurch gekennzeichnet,**
**dass** die Antriebseinrichtung (13) der Baugruppe (9) zumindest bereichsweise aus dem Gehäuse (5) vorsteht.

3. Werkzeugmaschine nach einem der vorstehenden Ansprüche,
**dadurch gekennzeichnet,**
**dass** die Baugruppe (9) bereichsweise in einer senkrecht zur Längsrichtung (Z) verlaufenden Hochrichtung (Y) aus dem Gehäuse vorsteht.

4. Werkzeugmaschine nach Anspruch 3,
**dadurch gekennzeichnet,**
**dass** eine Abtriebsachse der Antriebseinrichtung (13) in Hochrichtung (Y) verläuft.

5. Werkzeugmaschine nach einem der Ansprüche 3 oder 4,
**dadurch gekennzeichnet,**
**dass** die Baugruppe (9) in Hochrichtung (Y) mindestens 1 cm aus dem Gehäuse (5) vorsteht.

6. Werkzeugmaschine nach einem der vorstehenden Ansprüche,
**dadurch gekennzeichnet,**
**dass** die Antriebseinrichtung (13) ein Elektromotor ist.
